# EUROPÄISCHE PATENTSCHRIFT

(11) **EP 1 659 214 B1**
(45) Veröffentlichungstag und Bekanntmachung des Hinweises auf die Patenterteilung: **15.08.2007**
(21) Anmeldenummer: 05110803.3
(22) Anmeldetag: 16.11.2005
(51) Int. Cl.: D21F 1/02, D21F 1/00

(54) **Stoffauflauf einer Maschine zur Herstellung einer Faserstoffbahn**
Headbox of a machine for manufacturing a fibrous web
Caisse de tête d'une machine pour fabriquer une bande fibreuse

(30) Priorität: 19.11.2004 DE 102004000051
(43) Veröffentlichungstag der Anmeldung: 24.05.2006
(73) Patentinhaber: Voith Patent GmbH, 89522 Heidenheim (DE)
(72) Erfinder: Fenkl, Konstantin, 89547, Gerstetten-Heldenfingen (DE); Lehleiter, Klaus, 89555, STEINHEIM (DE); Ruf, Wolfgang, 89542, HERBRECHTINGEN (DE); Loser, Hans, 89129, LANGENAU (DE); Dürr, Uli, 89160, Dornstadt (DE); Bunz, Karl, 89537, Giengen (DE); Juhas, Simon, 89564, NATTHEIM (DE); Hansen, Ole, 89522, Heidenheim (DE); Haeßner, Jens, 89520, Heidenheim (DE)
(74) Vertreter: Kunze, Klaus

(56) Entgegenhaltungen:
- DE-U1- 20 015 471
- FR-A- 2 631 353
- US-A- 4 941 950
- US-A- 5 814 191

## Beschreibung

Die Erfindung betrifft einen Stoffauflauf einer Maschine zur Herstellung einer Faserstoffbahn, insbesondere Papier- oder Kartonbahn, aus mindestens einer Faserstoffsuspension, mit einer quer zur Maschinenlaufrichtung sektionierten Verdünnungseinrichtung, insbesondere Siebwasserdosierungseinrichtung, die Teilmischströme liefert und der in Strömungsrichtung der mindestens einen Faserstoffsuspension ein sich quer zur Maschinenlaufrichtung erstreckender Zwischenkanal, ein eine Vielzahl von Turbulenzkanälen aufweisender Turbulenzerzeuger und anschließend eine Stoffauflaufdüse nachgeschaltet sind, wobei die Stoffauflaufdüse einen Strömungsraum aufweist und mit einem einen Faserstoffsuspensionsstrahl liefernden Austrittsspalt versehen ist, und wobei der Zwischenkanal und/oder der Strömungsraum der Stoffauflaufdüse durch mindestens eine mit der Verdünnungseinrichtung beziehungsweise mit dem Turbulenzerzeuger mittels wenigstens einer Lamellenhalterung verbundene und zwei von mindestens einer Faserstoffsuspension berührte Strömungsflächen aufweisende Lamelle unterteilt ist.

Ein derartiger Stoffauflauf ist aus der US-A-5 814 191 bekannt.

Aus der EP 0 857 816 B1 ist ein Stoffauflauf mit einer sektionierten Verdünnungseinrichtung bekannt, die Teilmischströme liefert und der ein Turbulenzerzeuger und eine Stoffauflaufdüse nachgeschaltet sind, wobei der Strömumgsraum der Stoffauflaufdüse durch Lamellen unterteilt ist.

Durch diese jeweilige glatte Oberfläche wird eine Durchmischung der aus dem Turbulenzerzeuger austretenden und in die Stoffauflaufdüse eintretenden Teilmischströme zu einem aus dem Austrittsspalt des Stoffauflaufs austretenden Faserstoffsuspensionsstrahl erlaubt, ja sogar gefördert. Infolge dieser Durchmischung der Teilmischströme ergibt sich eine entsprechend vergrößerte Antwortbreite der zum Einsatz kommenden Verdünnungswassertechnik. Eine Regelung von engwelligen Störungen in der herzustellenden Faserstoffbahn ist somit nicht mehr möglich.

Es ist also Aufgabe der Erfindung, einen Stoffauflauf der eingangs genannten Arten zu schaffen, der beim Einsatz einer Verdünnungswassertechnik die Erreichung einer möglichst schmalen Antwortbreite der Verdünnungseinrichtung ermöglicht.

Diese Aufgabe wird dadurch gelöst, dass wenigstens eine der beiden Strömungsflächen der mindestens einen Lamelle mit einer zumindest bereichsweise strukturierten Oberfläche vorgesehen ist, wobei die Strukturierung derart gewählt ist, dass eine Vermischung der aus der Verdünnungseinrichtung austretenden und in den Zwischenkanal eintretenden beziehungsweise aus dem Turbulenzerzeuger austretenden und in die Stoffauflaufdüse eintretenden Teilmischströme zumindest erschwert, vorzugsweise nahezu vollständig verhindert wird.

Durch diese erfindungsgemäße Ausgestaltung des Stoffauflaufs, insbesondere seiner Lamellen, wird sichergestellt, dass eine Vermischung der Teilmischströme im Bereich des gemeinsamen Zwischenkanals beziehungsweise der gemeinsamen Stoffauflaufdüse weitestgehend nicht möglich ist. Dadurch wird eine möglichst schmale Antwortbreite der Verdünnungseinrichtung bei möglicher Regelung von engwelligen Störungen in der herzustellenden Faserstoffbahn erreicht.

Dabei ist die mindestens eine Strömungsfläche der Lamelle in vorteilhafter Weise zumindest im ersten Zehntel, vorzugsweise im ersten Fünftel, insbesondere über ihre gesamte Lamellenlänge hinweg mit einer entsprechenden Strukturierung samt Strukturlänge versehen. Grundsätzlich gilt, dass die Vermischung der Teilmischströme umso besser vermieden wird, je größer die Strukturlänge der Strukturierung ist.

In bevorzugter Weise ist die Strukturierung unter einem Winkel von -5 bis +5°, vorzugsweise von -1 bis +1°, insbesondere von 0°, zur Maschinenlaufrichtung angebracht. In diesen Bereichen werden die Strömungsqualität und die Ausrichtung der Teil mischströme noch nicht negativ beeinflusst.

Ferner weist die Strukturierung eine bevorzugte Teilung im Bereich von 5 bis 100 mm, vorzugsweise von 25 bis 75 mm auf, wobei die jeweilige Teilung in Maschinenlaufrichtung und/oder quer zur Maschinenlaufrichtung konstant und/oder verschieden sein kann. Diese Teilungsbereiche umfassen im Wesentlichen die heutigen Teilungen einer Verdünnungseinrichtung mit ihren erzeugten Mischteilströmen. Dabei ist die Teilung der Strukturierung vorzugsweise gleich oder ein Bruchteil der Teilung der Verdünnungseinrichtung. Die Strukturierung der Lamelle und die Sektionen der Verdünnungseinrichtung sind in Maschinenlaufrichtung bevorzugt mittig oder annähernd mittig zueinander versetzt angeordnet, so dass ein erzeugter Mischteilstrom die Lamelle zwischen zwei mindestens Strukturierungen passiert.

Für die Strukturierung selbst ist bevorzugt wenigstens eine Struktur vorgesehen, die durch eine Erhebung oder durch eine Vertiefung gebildet ist.

Ist die Strukturierung als eine Erhebung ausgeführt, so nimmt die Struktur eine Strukturhöhe an, die in vorteilhafter Weise im Bereich von 5 bis 250 %, vorzugsweise von 10 bis 100 %, insbesondere von 25 bis 50 %, der Lamellendicke liegt. Die Strukturhöhe entlang der Strukturlänge kann dabei einen gleich bleibenden, einen abnehmenden oder einen zunehmenden Wert annehmen.

Ist die Strukturierung hingegen als eine Vertiefung ausgeführt, so nimmt die Struktur eine Strukturtiefe an, die in vorteilhafter Weise im Bereich von 10 bis 75 %, vorzugsweise von 25 bis 50 %, der Lamellendicke liegt. Die Strukturtiefe entlang der Strukturlänge kann dabei wiederum einen gleich bleibenden, einen abnehmenden oder einen zunehmenden Wert annehmen.

Die Höhe der Struktur kann weitergehend auch in Bezug auf den zwischen zwei Lamellen gebildeten Strömungskanal mit entsprechender Kanalhöhe angegeben werden. So kann die Höhe der Struktur bevorzugt einen Wert im Bereich von 5 bis 90 %, vorzugsweise von 25 bis 75 %, der Höhe des Strömungskanals annehmen.

Die Struktur weist unter strömungs- und fertigungstechnischen Aspekten einen polygonen Querschnitt senkrecht zur Strukturlänge bzw. Strömungsrichtung der Faserstoffsuspension auf. Dieser kann insbesondere kalottenförmig, halbrund, dreieckig, quadratisch, rechteckig oder fünfeckig sein, wobei diese beispielhafte Aufzählung mit Sicherheit nicht erschöpfend ist.

Weiterhin kann die gesamte Struktur auch aus einer Vielzahl von Erhebung en und Vertiefungen gebildet sein. Hierbei sind verschiedene Strukturmuster, beispielsweise Zonen mit Erhebungen, Zonen mit Vertiefungen und Mischzonen mit Erhebungen und Vertiefungen möglich. Die Zonen können zur Bildung des Strukturmusters beliebig angeordnet sein. Zudem kann auch die Größe der einzelnen Zonen gleich und/oder verschieden sein.

Selbstverständlich kann auch die den Zwischenkanal beziehungsweise den Strömungsraum der Stoffauflaufdüse begrenzende Wandung zumindest bereichsweise eine strukturierte Oberfläche aufweisen. Hinsichtlich der Strukturierung wird auf die Lamellenstrukturierung verwiesen.

Die erfindungsgemäße Maschine zur Herstellung einer Faserstoffbahn, insbesondere Papier- und/oder Kartonbahn, zeichnet sich dadurch aus, dass sie mit einem erfindungsgemäßen Stoffauflauf versehen ist.

Weitere Merkmale und Vorteile der Erfindung ergeben sich aus der nachfolgenden Beschreibung bevorzugter Ausführungsbeispiele unter Bezugnahme auf die Zeichnung.

Es zeigen
- Figur 1: eine schematische, teilweise geschnittene Darstellung eines Stoffauflaufs einer Maschine zur Herstellung einer Faserstoffbahn;
- Figuren 2a, 3a, 4a und 5a: vier erfindungsgemäße Lamellen mit zumindest bereichsweise unterseitig strukturierten Oberflächen in jeweiligen Ansichten entgegen der Strömungsrichtung der Faserstoffsuspension;
- Figuren 2b, 3b, 4b und 5b: entsprechende Seitenansichten der erfindungsgemäßen Lamellen der Figuren 2a, 3a, 4a und 5a; und
- Figur 6: zwei benachbarte erfindungsgemäße Lamellen in einer Ansicht entgegen der Strömungsrichtung der Faserstoffsuspension.

Die Figur 1 zeigt in schematischer, teilweise geschnittener Darstellung einen Stoffauflauf 1 für eine Maschine zur Herstellung einer Faserstoffbahn aus einer Faserstoffsuspension 2 (Q_{H}, C_{H}). Bei der Maschine kann es sich um eine Papier- oder Kartonmaschine handeln und bei der Faserstoffbahn entsprechend um eine Papier- oder Kartonbahn. Der Stoffauflauf 1 in Abweichung von der dargestellten geraden Ausführung auf einen mindestens einfach geknickten Aufbau aufweisen. Derartige mindestens einfach geknickte Stoffaufläufe wurden und werden vom Anmelder hergestellt. Die Knickung kann beispielsweise zwischen der Zwischenkammer und dem Turbulenzerzeuger liegen.

Der Stoffauflauf 1 umfasst eine quer zur Maschinenlaufrichtung L (Pfeil) sektionierte Verdünnungseinrichtung 3, insbesondere Siebwasserdosierungseinrichtung (Q_{L}, C_{L}), der in Strömungsrichtung S (Pfeil) der mindestens einen Faserstoffsuspension 2 ein sich in quer zur Maschinenlaufrichtung L (Pfeil) erstreckender Zwischenkanal 4, ein eine Vielzahl von Turbulenzkanälen 6 aufwei sender Turbulenzerzeuger 5 und anschließend eine Stoffauflaufdüse 7 nachgeschaltet ist. Die Stoffauflaufdüse 7 weist einen Strömungsraum 8 auf und ist mit einem einen Faserstoffsuspensionsstrahl 12 liefernden Austrittsspalt 11 versehen.

Bei der Verdünnungseinrichtung 3 kann es sich beispielsweise um ein bekanntes Siebwasserdosierungssystem handeln, wie es im Zusammenhang mit dem auf dem Markt erhältlichen ModuleJet^{®}-Stoffauflauf vorgesehen ist. Der ModuleJet^{®}-Stoffauflauf ist beispielsweise in der deutschen Patentschrift DE 40 19 593 C2 beschrieben. Wichtig ist nur, dass die Verdünnungseinrichtung 3 Teilmischströme M_{T} mit unterschiedlicher Konsistenz und bestimmter Mischbreite in den Zwischenkanal 4 liefert.

Weiterhin kann der Turbulenzerzeuger 5 insbesondere als Turbulenzeinsatz vorgesehen sein. Die Turbulenzkanäle 6 können insbesondere durch Turbulenzrohre gebildet sein.

Die Lamelle 10 weist nun, wie in den weiteren Figuren 2a bis 5a und 2b bis 5b detailliert ausgeführt ist, an wenigstens einer ihrer beiden Strömungsflächen Fₒ, Fᵤ, Fₒ', Fᵤ' zumindest eine bereichsweise strukturierte Oberfläche 13', 13 auf. Die Strukturierung der Oberfläche 13, 13' ist derart gewählt, dass eine Vermischung der aus dem Turbulenzerzeuger 5 austretenden und in die Stoffauflaufdüse 7 eintretenden Teilmischströme M_{T} zumindest erschwert, vorzugsweise nahezu vollständig verhindert wird.

Der Zwischenkanal 4 und der Strömungsraum 8 der Stoffauflaufdüse 7 ist nun durch mindestens eine mit der Verdünnungseinrichtung 3 beziehungsweise mit dem Turbulenzerzeuger 5 mittels wenigstens einer Lamellenhalterung 9', 9 verbundene und zwei von mindestens einer Faserstoffsuspension 2 berührte Strömungsflächen F_{O}, F_{U}, F_{O}', F_{U}' aufweisende Lamelle 10, 10' unterteilt. Dabei ist wenigstens eine der beiden Strömungsflächen F_{O}, F_{U}, F_{O}', F_{U}' der mindestens einen Lamelle 10, 10' mit einer zumindest bereichsweise strukturierten Oberfläche 13, 13' vorgesehen, wobei die Strukturierung derart gewählt ist, dass eine Vermischung der aus der Verdünnungseinrichtung 3 austretenden und in den Zwischenkanal 4 eintretenden beziehungsweise aus dem Turbulenzerzeuger 5 austretenden und in die Stoffauflaufdüse 7 eintretenden Teilmischströme M_{T} zumindest erschwert, vorzugsweise nahezu vollständig verhindert wird. Die Lamellen 10, 10' können hierbei unterschiedliche Konturen und Längen aufweisen.

Es ist für den Fachmann selbstverständlich, dass auch nur die Zwischenkammer 4 oder der Strömungsraum 8 der Stoffauflaufdüse 7 mit mindestens einer Lamelle 10, 10' versehen sein kann. Sollten beide Räume 4, 8 mit Lamellen 10, 10' versehen sein, so können diese, wie bereits ausgeführt, unterschiedlich hinsichtlich Anzahl, Kontur, Länge und dergleichen sein.

Die Verdünnungseinrichtung 3 kann in weiterer Ausgestaltung selbstverständlich mehrere Kanale aufweise, zwischen denen dann die Lamellenhalterungen angeordnet sind.

Die Lamellenhalterung 9, 9' zur Halterung der jeweiligen Lamelle 10, 10' kann beispielsweise gemäß der Offenbarung der deutschen Offenlegungsschrift DE 199 62 709 A1 ausgeführt sein. Die Lamellenhalterung 9, 9' kann scharnierartig ausgebildet sein, um dadurch eine gelenkige Lagerung der Lamelle 10, 10' zu ermöglichen, oder sie kann starr ausgebildet sein, um dadurch eine feste Einspannung einer vorzugsweise geknickten Lamelle zu ermöglichen. Auch kann die Lamellenhalterung 9, 9' quer zur Maschinenlaufrichtung sektioniert, vorzugsweise gleichmäßig sektioniert ausgebildet sein und die Lamelle 10, 10' kann im Bereich der Lamellenhalterung 9, 9' eine Anströmfläche mit strömungsgünstiger Kontur mit und ohne spezieller Oberflächenstruktur aufweisen.

Die Figuren 2a bis 5a zeigen nun jeweils eine erfindungsgemäße Lamelle 10, 10' mit zumindest einer bereichsweise unterseitig strukturierten Oberfläche 13, 13' in jeweiligen Ansichten entgegen der Strömungsrichtung S (Pfeil) der Faserstoffsuspension 2.

In der Ausführung der Figur 2a ist die Strukturierung an der Oberfläche 13, 13' der unteren Strömungsfläche F, Fᵤ' angebracht. Für die Strukturierung ist wenigstens eine Struktur 14 vorgesehen, die durch eine Erhebung 15 gebildet ist. Die Strukturierung weist vier verschiedenen Strukturen 14.1 bis 14.4 auf, wobei diese unterschiedliche polygone Querschnitte aufweisen. Die Struktur 14.1 weist beispielsweise einen rechteckigen Querschnitt, die Struktur 14.2 einen abgerundeten rechteckigen, die Struktur 14.3 einen kalottenförmigen und schließlich die Struktur 14.4 einen dreieckigen auf. Diese Strukturen 14 haben lediglich beispielhaften Charakter. Im Realisierungsfall wird wohl lediglich eine Struktur 14 für die Strukturierung der Oberfläche 13, 13' der Lamelle 10, 10' verwendet werden.

Die Struktur 14 nimmt eine Strukturhöhe H an, die bevorzugt im Bereich von 5 bis 250 %, vorzugsweise von 10 bis 100 %, insbesondere von 25 bis 50 %, der Lamellendicke D liegt. Weiterhin nimmt die Strukturhöhe H in Strömungsrichtung S (Pfeil) der Faserstoffsuspension 2 einen gleich bleibenden Wert, wie dies der Figur 2b, die die erfindungsgemäße Lamelle 10, 10' der Figur 2a in einer Seitenansicht darstellt, zu entnehmen ist. Die Strukturhöhe H kann in Strömungsrichtung S (Pfeil) der Faserstoffsuspension 2 jedoch auch einen abnehmenden oder einen zunehmenden Wert annehmen.

In der Ausführung der Figur 3a ist die Strukturierung wiederum an der Oberfläche 13, 13' der unteren Strömungsfläche F_{U}, F_{U}' angebracht. Für die Strukturierung ist wenigstens eine Struktur 14 vorgesehen, die jedoch durch eine Vertiefung 16 gebildet ist. Die Strukturierung weist vier verschiedenen Strukturen 14.5 bis 14.8 auf, wobei diese unterschiedliche polygone Querschnitte aufweisen. Die Struktur 14.5 weist beispielsweise einen rechteckigen Querschnitt, die Struktur 14.6 einen abgerundeten rechteckigen, die Struktur 14.7 einen kalottenförmigen und schließlich die Struktur 14.8 einen dreieckigen auf. Diese Strukturen 14 haben lediglich beispielhaften Charakter. In Realisierungsfall wird wohl lediglich eine Struktur 14 für die Strukturierung der Oberfläche 13, 13' der Lamelle 10, 10' verwendet werden.

Wie in den Figuren 2a bis 5b ersichtlich ist, kann die Lamelle 10, 10' einen zumindest im wesentlichen geradlinigen Verlauf besitzen und unterschiedliche Geometrien und/oder Strukturen, insbesondere in den Lamellenendbereichen, aufweisen. Überdies besteht die Lamelle 10, 10' bevorzugt aus einem CFK, GFK, Polycarbonat wie beispielsweise Makrolon^{®} oder Lexan^{®}, Hochleistungspolymer wie beispielsweise Polyphenylsulfon, Polyethersulfon, Polyetherimid oder Polysulfon und/oder dergleichen.

In der Ausführung der Figur 4a ist die Strukturierung sowohl an der Oberfläche 13, 13' der unteren Strömungsfläche F_{U}, F_{U}' als auch zumindest teilweise an der Oberfläche 13, 13' der oberen Strömungsfläche F_{O}, F_{O}' angebracht. Die für die Strukturierung vorgesehenen Strukturen 14 sind allesamt als Vertiefungen 16 ausgebildet. Die sich gegenüber liegenden Strukturen 14.9a, 14.9b und 14.10a, 14.10b besitzen einen flachen rechteckigen und abgerundeten Querschnitt und die lediglich unterseitig angebrachten Strukturen 14.11, 14.12, 14.13 einen tiefen rechteckigen und abgerundeten Querschnitt.

Und in der Ausführung der Figur 5a ist die Strukturierung wiederum sowohl an der Oberfläche 13, 13' der unteren Strömungsfläche F_{U}, F_{U}' als auch an der Oberfläche 13, 13' der oberen Strömungsfläche F_{O}, F_{O}' angebracht. Die für die Strukturierung vorgesehenen Strukturen 14 sind sowohl als Erhebungen 15 als auch als Vertiefungen 16 ausgebildet, wobei sich die Erhebungen 15 und die Vertiefungen 16 in ihrer Anordnung quer zur Strömungsrichtung S (Pfeil) abwechseln. Die je eine Vertiefung 16 bildenden Strukturen 14.14 besitzen einen flachen rechteckigen und abgerundeten Querschnitt und die je eine Erhebung 15 bildenden Strukturen 14.15 einen dreieckigen Querschnitt. Die Struktur 14 ist also insgesamt aus einer Vielzahl von Erhebungen 15 und Vertiefungen 16 gebildet.

Die jeweilige Strukturierung an den beiden Oberflächen 13, 13' der unteren Strömungsflächen F_{U}, F_{U}' und/oder der oberen Strömungsflächen F_{O}, F_{O}' muss nicht unbedingt gleich ausgebildet sein (vgl. Figur 4a). Die für die Strukturierung vorgesehenen Strukturen 14 können unterschiedlich hinsichtlich Größe, Lage, Teilung und dergleichen sein.

Die Figur 6 zeigt beispielsweise zwei benachbarte erfindungsgemäße Lamellen 10, 10' in einer Ansicht entgegen der Strömungsrichtung S (Pfeil) der Faserstoffsuspension 2 . Es ist deutlich erkennbar, dass die Strukturen 14 der beiden Oberflächen 13, 13' der unteren Strömungsflächen F_{U}, F_{U}' und der oberen Strömungsflächen F_{O}, F_{O}' verschieden hinsichtlich Größe, Ausbildung und Teilung und zueinander versetzt sind.

Die Figuren 2b, 3b, 4b und 5b stellen die erfindungsgemäßen Lamellen 10, 10' der Figuren 2a, 3a, 4a und 5a in jeweiliger Seitenansicht dar.

Ferner ist gemäß der Ausführung der Figur 2b die mindestens eine Strömungsfläche F_{O}, F_{O}', F_{U}, F_{U}' der Lamelle 10, 10' der Figuren 2a bis 5b zumindest im ersten Zehntel, vorzugsweise im ersten Fünftel, insbesondere über ihre gesamte Lamellenlänge I_{L} hinweg, mit einer entsprechenden Strukturierung samt Strukturlänge I_{S} versehen. Die Lamelle 10, 10' weist im Allgemeinen eine Lamellenlänge I_{L} im Bereich von 100 bis 800 mm auf und endet vorzugsweise innerhalb der Stoffauflaufdüse 7.

Die Strukturierung selbst ist unter einem Winkel α von -5 bis +5°, vorzugsweise von -1 bis +1°, insbesondere von 0°, zur Maschinenlaufrichtung L angebracht.

Dabei weist die Strukturierung gemäß der Ausführung der Figur 4a eine Teilung T_{S} im Bereich von 5 bis 100 mm, vorzugsweise von 25 bis 75 mm auf, wobei die jeweilige Teilung T_{SN} in Maschinenlaufrichtung L (Pfeil) und/oder quer zur Maschinenlaufrichtung L (Pfeil) konstant und/oder verschieden ist. Die Verdünnungseinrichtung 3 weist eine Teilung T_{V} auf (Figur 1), wobei die Teilung T_{S} der Strukturierung gleich oder ein Bruchteil, insbesondere ½, ⅓ oder ¼, der Teilung T_{V} der Verdünnungseinrichtung 3 ist. Die Strukturierung der Lamelle 10', 10 und die Sektionen der Verdünnungseinrichtung 3 in Maschinenlaufrichtung L (Pfeil) sind mittig oder annähernd mittig zueinander versetzt angeordnet.

Weiterhin kann bei allen Ausführungen vorgesehen sein, dass auch die den Zwischenkanal 4 beziehungsweise den Strömungsraum 8 der Stoffauflaufdüse 7 begrenzende Wandung zumindest bereichsweise eine strukturierte Oberfläche 13', 13 aufweist.

Zusammenfassend ist festzuhalten, dass durch die Erfindung ein der eingangs genannten Art geschaffen wird, die beim Einsatz einer Verdünnungswassertechnik die Erreichung einer möglichst schmalen Antwortbreite der Verdünnungseinrichtung ermöglichen.

### Bezugszeichenliste

- 1: Stoffauflauf
- 2: Faserstoffsuspension
- 3: Verdünnungseinrichtung,
Siebwasserdosierungseinrichtung
- 4: Zwischenkanal
- 5: Turbulenzerzeuger
- 6: Turbulenzkanal
- 7: Stoffauflaufdüse
- 8: Strömungsraum
- 9; 9': Lamellenhalterung
- 10; 10': Lamelle
- 11: Austrittsspalt
- 12: Faserstoffsuspensionsstrahl
- 13; 13': Oberfläche
- 14: Struktur
- 14.1 bis 14.4: Struktur
- 14.5 bis 14.8: Struktur
- 14.9a, 14.9b: Struktur
- 14.10a, 14.10b: Struktur
- 14.11, 14.12, 14.13: Struktur
- 14.14: Struktur
- 14.15: Struktur
- 15: Erhebung
- 16: Vertiefung
- D: Lamellendicke
- F_{O}; F_{O}': Obere Strömungsfläche
- F_{U}; F_{U}': Untere Strömungsfläche
- H: Strukturhöhe
- L: Maschinenlaufrichtung (Pfeil)
- I_{L}: Lamellenlänge
- I_{S}: Strukturlänge
- M_{T}: Teilmischstrom
- S: Strömungsrichtung (Pfeil)
- T_{S}: Teilung
- T_{SN}: Teilung
- T_{V}: Teilung
- α: Winkel

## Patentansprüche

1. Stoffauflauf (1) einer Maschine zur Herstellung einer Faserstoffbahn, insbesondere Papier- oder Kartonbahn, aus mindestens einer Faserstoffsuspension (2), mit einer quer zur Maschinenlaufrichtung (L) sektionierten Verdünnungseinrichtung (3), insbesondere Siebwasserdosierungseinrichtung, die Teilmischströme (M_{T}) liefert und der in Strömungsrichtung (S) der mindestens einen Faserstoffsuspension (2) ein sich quer zur Maschinenlaufrichtung (L) erstreckender Zwischenkanal (4), ein eine Vielzahl von Turbulenzkanälen (6) aufweisender Turbulenzerzeuger (5) und anschließend eine Stoffauflaufdüse (7) nachgeschaltet sind, wobei die Stoffauflaufdüse (7) einen Strömungsraum (8) aufweist und mit einem einen Faserstoffsuspensionsstrahl (12) liefernden Austrittsspalt (11) versehen ist, und wobei der Zwischenkanal (4) und/oder der Strömungsraum (8) der Stoffauflaufdüse (7) durch mindestens eine mit der Verdünnungseinrichtung (3) beziehungsweise mit dem Turbulenzerzeuger (5) mittels wenigstens einer Lamellenhalterung (9'; 9) verbundene und zwei von der mindestens einen Faserstoffsuspension (2) berührte Strömungsflächen (F_{O}', F_{U}'; F_{O}, F_{U}) aufweisende Lamelle (10'; 10) unterteilt ist,
**dadurch gekennzeichnet, dass** wenigstens eine der beiden Strömungsflächen (F_{O}', F_{U}'; F_{O}, F_{U}) der mindestens einen Lamelle (10'; 10) mit einer zumindest bereichsweise strukturierten Oberfläche (13'; 13) vorgesehen ist,
wobei die Strukturierung derart gewählt ist, dass eine Vermischung der aus der Verdünnungseinrichtung (3) austretenden und in den Zwischenkanal (4) eintretenden beziehungsweise aus dem Turbulenzerzeuger (5) austretenden und in die Stoffauflaufdüse (7) eintretenden Teilmischströme (M_{T}) zumindest erschwert, vorzugsweise nahezu vollständig verhindert wird.

2. Stoffauflauf (1) nach Anspruch 1,
**dadurch gekennzeichnet,**
**dass** beide Strömungsflächen (F_{O}', F_{U}'; F_{O}, F_{U}) der Lamelle (10'; 10) mit einer zumindest bereichsweise strukturierten Oberfläche (13'; 13) vorgesehen sind.

3. Stoffauflauf (1) nach Anspruch 1 oder 2,
**dadurch gekennzeichnet,**
**dass** die mindestens eine Strömungsfläche (F_{O}', F_{U}'; F_{O}, F_{U}) der Lamelle (10'; 10) zumindest im ersten Zehntel, vorzugsweise im ersten Fünftel, insbesondere über ihre gesamte Lamellenlänge (I_{L}) hinweg mit einer entsprechenden Strukturierung samt Strukturlänge (I_{S}) versehen ist.

4. Stoffauflauf (1) nach einem der vorhergehenden Ansprüche,
**dadurch gekennzeichnet,**
**dass** die Strukturierung unter einem Winkel (α) von -5 bis +5°, vorzugsweise von -1 bis +1°, insbesondere von 0° zur Maschinenlaufrichtung (L) angebracht ist.

5. Stoffauflauf (1) nach einem der vorhergehenden Ansprüche,
**dadurch gekennzeichnet,**
**dass** die Strukturierung eine Teilung (T_{S}) im Bereich von 5 bis 100 mm, vorzugsweise von 25 bis 75 mm aufweist, wobei die jeweilige Teilung (T_{SN}) in Maschinenlaufrichtung (L) und/oder quer zur Maschinenlaufrichtung (L) konstant und/oder verschieden ist.

6. Stoffauflauf (1) nach Anspruch 5,
**dadurch gekennzeichnet,**
**dass** die Verdünnungseinrichtung (3) eine Teilung (T_{V}) aufweist, wobei die Teilung (T_{S}) der Strukturierung gleich oder ein Bruchteil der Teilung (T_{V}) der Verdünnungseinrichtung (3) ist.

7. Stoffauflauf (1) nach Anspruch 6,
**dadurch gekennzeichnet,**
**dass** die Strukturierung der Lamelle (10'; 10) und die Sektionen der Verdünnungseinrichtung (3) in Maschinenlaufrichtung (L) mittig oder annähernd mittig zueinander versetzt angeordnet sind.

8. Stoffauflauf (1) nach einem der vorhergehenden Ansprüche,
**dadurch gekennzeichnet,**
**dass** wenigstens eine Struktur (14; 14.1, 14.2, 14.3, 14.4; 14.15) vorgesehen ist, die durch eine Erhebung (15) gebildet ist.

9. Stoffauflauf (1) nach Anspruch 8,
**dadurch gekennzeichnet,**
**dass** die Struktur (14; 14.1, 14.2, 14.3, 14.4; 14.15) eine Strukturhöhe (H) annimmt, die im Bereich von 5 bis 250 %, vorzugsweise von 10 bis 100 %, insbesondere von 25 bis 50 %, der Lamellendicke (D) liegt.

10. Stoffauflauf (1) nach Anspruch 9,
**dadurch gekennzeichnet,**
**dass** die Strukturhöhe (H) entlang der Strukturlänge (I_{S}) einen gleich bleibenden, einen abnehmenden oder einen zunehmenden Wert annimmt.

11. Stoffauflauf (1) nach einem der Ansprüche 1 bis 7,
**dadurch gekennzeichnet,**
**dass** wenigstens eine Struktur (14; 14.5, 14.6, 14.6, 14.8; 14.9a, 14.9b, 14.10a, 14.10b, 14.11, 14.12, 14.13; 14.14) vorgesehen ist, die durch eine Vertiefung (16) gebildet ist.

12. Stoffauflauf (1) nach Anspruch 11,
**dadurch gekennzeichnet,**
**dass** die Struktur (14; 14.5, 14.6, 14.6, 14.8; 14.9a, 14.9b, 14.10a, 14.10b, 14.11, 14.12, 14.13; 14.14) eine Strukturtiefe (T) annimmt, die im Bereich von 10 bis 75 %, vorzugsweise von 25 bis 50 %, der Lamellendicke (D) liegt.

13. Stoffauflauf (1) nach Anspruch 12,
**dadurch gekennzeichnet,**
**dass** die Strukturtiefe (T) entlang der Strukturlänge (I_{S}) einen gleich bleibenden, einen abnehmenden oder einen zunehmenden Wert annimmt.

14. Stoffauflauf (1) nach einem der Ansprüche 8 bis 13,
**dadurch gekennzeichnet,**
**dass** die Struktur (14; 14.1, 14.2, 14.3, 14.4; 14.5, 14.6, 14.6, 14.8; 14.9a, 14.9b, 14.10a, 14.10b, 14.11, 14.12, 14.13; 14.14, 14.15) einen polygonen Querschnitt, insbesondere einen kalottenförmigen, einen halbrunden, einen dreieckigen, einen quadratischen, einen rechteckigen oder einen fünfeckigen Querschnitt, aufweist.

15. Stoffauflauf (1) nach einem der Ansprüche 8 bis 14,
**dadurch gekennzeichnet,**
**dass** die Struktur (14; 14.1, 14.2, 14.3, 14.4; 14.5, 14.6, 14.6, 14.8; 14.9a, 14.9b, 14.10a, 14.10b, 14.11, 14.12, 14.13; 14.14, 14.15) insgesamt aus einer Vielzahl von Erhebungen (15) und Vertiefungen (16) gebildet ist.

16. Stoffauflauf (1) nach einem der vorhergehenden Ansprüche,
**dadurch gekennzeichnet,**
**dass** auch die den Zwischenkanal (4) beziehungsweise den Strömungsraum (8) der Stoffauflaufdüse (7) begrenzende Wandung zumindest bereichsweise eine strukturierte Oberfläche (13'; 13) aufweist.

17. Maschine zur Herstellung einer Faserstoffbahn, insbesondere Papier- und/oder Kartonbahn, mit einem Stoffauflauf (1) nach einem der Ansprüche 1 bis 16.

## Claims

1. Headbox (1) of a machine for manufacturing a fibrous web, in particular a paper or board web, from at least one fibrous stock suspension (2), having a dilution device (3), in particular a white water metering device, which is sectioned transversely with respect to the machine running direction (L), supplies partial mixed streams (M_{T}) and downstream of which, in the flow direction (S) of the at least one fibrous stock suspension (2) there are connected an intermediate duct (4) extending transversely with respect to the machine running direction (L), a turbulence generator (5) having a large number of turbulence ducts (6) and then a headbox nozzle (7), the headbox nozzle (7) having a flow chamber (8) and being provided with an outlet gap (11) supplying a fibrous stock suspension jet (12), and the intermediate duct (4) and/or the flow chamber (8) of the headbox nozzle (7) being subdivided by at least one flow sheet (10'; 10) connected to the dilution device (3) or to the turbulence generator (5) by means of at least one flow sheet holder (9'; 9) and having two flow surfaces (Fₒ' , Fᵤ' ; Fₒ, Fᵤ) touched by the at least one fibrous stock suspension (2),
**characterized in that**
at least one of the two flow surfaces (Fₒ', Fᵤ'; Fₒ, Fᵤ) of the at least one flow sheet (10' ; 10) is provided with a surface (13'; 13) structured in at least some regions,
the structuring being chosen in such a way that mixing of the partial mixed streams (M_{T}) emerging from the dilution device (3) and entering the intermediate duct (4) or emerging from the turbulence generator (5) and entering the headbox nozzle (7) is at least made more difficult, preferably virtually completely prevented.

2. Headbox (1) according to Claim 1, **characterized in that** both the flow surfaces (Fₒ' , Fᵤ'; Fₒ, Fᵤ) of the flow sheets (10'; 10) are provided with a surface (13'; 13) structured in at least some regions.

3. Headbox (1) according to Claim 1 or 2, **characterized in that** the at least one flow surface (Fₒ', Fᵤ'; Fₒ, Fᵤ) of the flow sheet (10'; 10) is provided with appropriate structuring together with a structure length (lₛ) at least in the first tenth, preferably in the first fifth, in particular over its entire flow sheet length (l_{L}).

4. Headbox (1) according to one of the preceding claims, **characterized in that** the structuring is applied at an angle (α) of -5 to +5°, preferably of -1 to +1°, in particular of 0° to the machine running direction (L).

5. Headbox (1) according to one of the preceding claims, **characterized in that** the structuring has a pitch (T_{S}) in the range from 5 to 100 mm, preferably from 25 to 75 mm, the respective pitch (T_{SN}) in the machine running direction (L) and/or transversely with respect to the machine running direction (L) being constant and/or different.

6. Headbox (1) according to Claim 5, **characterized in that** the dilution device (3) has a pitch (T_{V}), the pitch (T_{S}) of the structuring being the same as or a fraction of the pitch (T_{V}) of the dilution device (3).

7. Headbox (1) according to Claim 6, **characterized in that** the structuring of the flow sheet (10'; 10) and the sections of the dilution device (3) are arranged to be offset centrally or approximately centrally in relation to one another in the machine running direction.

8. Headbox (1) according to one of the preceding claims, **characterized in that** at least one structure (14; 14.1, 14.2, 14.3, 14.4; 14.15) is provided which is formed by an elevation (15).

9. Headbox (1) according to Claim 8, **characterized in that** the structure (14; 14.1, 14.2, 14.3, 14.4; 14.15) assumes a structure height (H) which lies in the range from 5 to 250%, preferably from 10 to 100%, in particular from 25 to 50%, of the flow sheet thickness (D).

10. Headbox (1) according to Claim 9, **characterized in that** the structure height (H) assumes a value which remains constant, decreases or increases along the structure length (lₛ) .

11. Headbox (1) according to one of Claims 1 to 7, **characterized in that** at least one structure (14; 14.5, 14.6, 14.6, 14.8; 14.9a, 14.9b, 14.10a, 14.10b, 14.11, 14.12, 14.13; 14.14) is provided which is formed by a depression (16).

12. Headbox (1) according to Claim 11, **characterized in that** the structure (14; 14.5, 14.6, 14.6, 14.8; 14.9a, 14.9b, 14.10a, 14.10b, 14.11, 14.12, 14.13; 14.14) assumes a structure depth (T) which lies in the range from 10 to 75%, preferably from 25 to 50%, of the flow sheet thickness (D).

13. Headbox (1) according to Claim 12, **characterized in that** the structure depth (T) assumes a value which remains constant, decreases or increases along the structure length (lₛ) .

14. Headbox (1) according to one of Claims 8 to 13, **characterized in that** the structure (14; 14.1, 14.2, 14.3, 14.4; 14.5, 14.6, 14.6, 14.8; 14.9a, 14.9b, 14.10a, 14.10b, 14.11, 14.12, 14.13; 14.14, 14.15) has a polygonal cross section, in particular a dome-like, a semicircular, a triangular, a square, a rectangular or a pentagonal cross section.

15. Headbox (1) according to one of Claims 8 to 14, **characterized in that** the structure (14; 14.1, 14.2, 14.3, 14.4; 14.5, 14.6, 14.6, 14.8; 14.9a, 14.9b, 14.10a, 14.10b, 14.11, 14.12, 14.13; 14.14, 14.15) is formed overall from a large number of elevations (15) and depressions (16).

16. Headbox (1) according to one of the preceding claims, **characterized in that** the wall bounding the intermediate duct (4) or the flow chamber (8) of the headbox nozzle (7) also has a structured surface (13'; 13) in at least some regions.

17. Machine for manufacturing a fibrous web, in particular a paper and/or board web, having a headbox (1) according to one of Claims 1 to 16.

## Revendications

1. Caisse de tête (1) d'une machine de fabrication d'une nappe fibreuse, notamment d'une nappe de papier ou de carton, constituée d'au moins une suspension fibreuse (2) avec un dispositif de dilution (3) divisé en sections transversalement à la direction d'avance de la machine (L), notamment un dispositif de dosage d'eau blanche, qui fournit des courants de mélange partiels (M_{T}) et qui est suivi, dans la direction de l'écoulement (S) de l'au moins une suspension fibreuse (2), par un canal intermédiaire (4) s'étendant transversalement à la direction d'avance de la machine (L), un générateur de turbulences (5) présentant une pluralité de canaux de turbulence (6) et ensuite une buse de caisse de tête (7), la buse de caisse de tête (7) présentant une chambre d'écoulement (8) et étant pourvue d'une fente de sortie (11) fournissant un jet de suspension fibreuse (12),
et le canal intermédiaire (4) et/ou la chambre d'écoulement (8) de la buse de caisse de tête (7) étant divisé(e) par au moins une lamelle (10' ; 10) connectée au dispositif de dilution (3) ou au générateur de turbulences (5) au moyen d'au moins une fixation à lamelles (9' ; 9) et présentant deux surfaces d'écoulement (F_{O'}, F_{U'} ; F_{O}, F_{U}) en contact avec l'au moins une suspension fibreuse (2),
**caractérisée en ce que**
au moins l'une des deux surfaces d'écoulement (F_{O'}, F_{U'} ; F_{O}, F_{U}) de l' au moins une lamelle (10' ; 10) est pourvue d'une surface (13' ; 13) au moins partiellement structurée,
la structuration étant choisie de telle sorte qu'un mélange des courants de mélange partiels (M_{T}) sortant du dispositif de dilution (3) et entrant dans le canal intermédiaire (4) ou sortant du générateur de turbulences (5) et entrant dans la buse de caisse de tête (7) soit au moins rendu plus difficile, et de préférence soit pratiquement complètement supprimé.

2. Caisse de tête (1) selon la revendication 1,
**caractérisée en ce que**
les deux surfaces d'écoulement (F_{O'}, F_{U'} ; F_{O}, F_{U}) de la lamelle (10' ; 10) sont pourvues d'une surface (13' ; 13) au moins partiellement structurée.

3. Caisse de tête (1) selon la revendication 1 ou 2,
**caractérisée en ce que**
l'au moins une surface d'écoulement (F_{O'}, F_{U'} ; F_{O}, F_{U}) de la lamelle (10' ; 10) est munie d'une structuration correspondante incluant toute la longueur de la structure (l_{S}) au moins dans le premier dixième, de préférence dans le premier cinquième, notamment sur toute la longueur de la lamelle (l_{L}).

4. Caisse de tête (1) selon l'une quelconque des revendications précédentes,
**caractérisée en ce que**
la structuration est appliquée suivant un angle (α) de -5 à +5°, de préférence de -1 à +1°, notamment de 0° par rapport à la direction d'avance de la machine (L).

5. Caisse de tête (1) selon l'une quelconque des revendications précédentes,
**caractérisée en ce que**
la structuration présente une division (T_{S}) de l'ordre de 5 à 100 mm, de préférence de 25 à 75 mm, la division respective (T_{SN}) dans la direction d'avance de la machine (L) et/ou transversalement à la direction d'avance de la machine (L) étant constante et/ou différente.

6. Caisse de tête (1) selon la revendication 5,
**caractérisée en ce que**
le dispositif de dilution (3) présente une division (T_{V}), la division (T_{S}) de la structuration étant égale à ou étant une fraction de la division (T_{V}) du dispositif de dilution (3).

7. Caisse de tête (1) selon la revendication 6,
**caractérisée en ce que**
la structuration de la lamelle (10' ; 10) et les sections du dispositif de dilution (3) dans la direction d'avance de la machine (L) sont disposées de manière décalée les unes par rapport aux autres au centre ou approximativement au centre.

8. Caisse de tête (1) selon l'une quelconque des revendications précédentes,
**caractérisée en ce que**
l'on prévoit au moins une structure (14 ; 14.1, 14.2, 14.3, 14.4 ; 14.15) qui est formée par un rehaussement (15).

9. Caisse de tête (1) selon la revendication 8,
**caractérisée en ce que**
la structure (14 ; 14.1, 14.2, 14.3, 14.4 ; 14.15) présente une hauteur de structure (H) qui est de l'ordre de 5 à 250%, de préférence de 10 à 100%, notamment de 25 à 50% de l'épaisseur de la lamelle (D).

10. Caisse de tête (1) selon la revendication 9,
**caractérisée en ce que**
la hauteur de structure (H) le long de la longueur de la structure (lₛ) présente une valeur constante, décroissante ou croissante.

11. Caisse de tête (1) selon l'une quelconque des revendications 1 à 7,
**caractérisée en ce que**
l'on prévoit au moins une structure (14 ; 14.5, 14.6, 14.6, 14.8 ; 14.9a, 14.9b, 14.10a, 14.10b, 14.11, 14.12, 14.13 ; 14.14) qui est formée par un renfoncement (16).

12. Caisse de tête (1) selon la revendication 11,
**caractérisée en ce que**
la structure (14 ; 14.5, 14.6, 14.6, 14.8 ; 14.9a, 14.9b, 14.10a, 14.10b, 14.11, 14.12, 14.13 ; 14.14) présente une profondeur de structure (T) qui est de l'ordre de 10 à 75%, de préférence de 25 à 50%, de l'épaisseur de la lamelle (D).

13. Caisse de tête (1) selon la revendication 12,
**caractérisée en ce que**
la profondeur de structure (T) le long de la longueur de la structure (l_{S}) présente une valeur constante, décroissante ou croissante.

14. Caisse de tête (1) selon l'une quelconque des revendications 8 à 13,
**caractérisée en ce que**
la structure (14 ; 14.1, 14.2, 14.3, 14.4 ; 14.5, 14.6, 14.6, 14.8 ; 14.9a, 14.9b, 14.10a, 14.10b, 14.11, 14.12, 14.13 ; 14.14, 14.15) présente une section transversale polygonale, notamment en forme de calotte, une section transversale semi-circulaire, triangulaire, carrée, rectangulaire ou pentagonale.

15. Caisse de tête (1) selon l'une quelconque des revendications 8 à 14,
**caractérisée en ce que** la structure (14 ; 14.1, 14.2, 14.3, 14.4 ; 14.5, 14.6, 14.6, 14.8 ; 14.9a, 14.9b, 14.10a, 14.10b, 14.11, 14.12, 14.13 ; 14.14, 14.15) est formée dans l'ensemble d'une pluralité de rehaussements (15) et de renfoncements (16).

16. Caisse de tête (1) selon l'une quelconque des revendications précédentes,
**caractérisée en ce que**
la paroi limitant le canal intermédiaire (4) ou la chambre d'écoulement (8) de la buse de caisse de tête (7) présente aussi une surface (13' ; 13) au moins partiellement structurée.

17. Machine de fabrication d'une nappe fibreuse, notamment une nappe de papier ou de carton, comprenant une caisse de tête (1) selon l'une quelconque des revendications 1 à 16.
